# EUROPÄISCHE PATENTSCHRIFT

(11) **EP 0 063 240 B1**
(45) Veröffentlichungstag und Bekanntmachung des Hinweises auf die Patenterteilung: **10.09.1986**
(21) Anmeldenummer: 82102196.1
(22) Anmeldetag: 18.03.1982
(51) Int. Cl.: F04C 2/28, F01C 1/20, F04C 18/08

(54) **Rotationskolbenmaschine**
Rotary piston engine
Machine à pistons rotatifs

(30) Priorität: 14.04.1981 CH 2482/81
(43) Veröffentlichungstag der Anmeldung: 27.10.1982
(73) Patentinhaber: Wankel, Felix, Dr. h.c., D-8990 Lindau (DE)
(72) Erfinder: Wankel, Felix, Dr. h.c., D-8990 Lindau (DE)
(74) Vertreter: Quehl, Horst Max, Dipl.-Ing.

## Beschreibung

Die Erfindung betrifft eine Rotationskolbenmaschine gemäss dem Oberbegriff des Patentanspruchs 1. Maschinen dieser Art sind beispielsweise bekannt durch die US-Patentschriften Nr. 516 385, 1 751 843, 3 545 895 und 3 923 014. Die Anwendung dieses bekannten Konstruktionsprinzips für eine moderne Maschine mit verhältnismässig sehr hohen Drehgeschwindigkeiten führt zu unbefriedigenden Leistungsverlusten infolge von Quetschströmungen, die beim Durchlauf des Kolbens durch eine Lücke im Absperrläufer auftreten. Bisher wurden diese Quetschströmungen in Kauf genommen, wie z. B. die weit verbreitete « Roots -Bauart zeigt, obwohl es durch die GB-PS 448 951 an sich bekannt ist, den Eingriffsraum für einen Kolben in radialer Richtung grösser auszuführen, als für den Eingriff des Kolbens bzw. eines Zahnes erforderlich ist. Die DE-PS 296 588 zeigt hierzu ein weiteres Beispiel. Diese Vergrösserung verhindert jedoch nicht Quetschströmungen, wie sie bei sich schnell aufeinander zu bewegenden Flächen auftreten, da sie nur einen Ausweichraum gegen Kompression eines inkompressiblen Mediums in einem abgeschlossenen Raum bildet, um übermässige Belastungen an den Wellenlagern der Läufer zu verhindern.

Der Erfinding liegt die Aufgabe zugrunde, eine Rotationskolbenmaschine gemäss dem Oberbegriff des Patentanspruchs 1 derart zu verbessern, dass sie auch bei hohen Drehgeschwindigkeiten geringe Verluste durch Quetschströmungen und folglich einen verbesserten Wirkungsgrad aufweist. Die Lösung dieser Aufgabe erfolgt aufgrund der kennzeichnenden Merkmale des Patentanspruchs 1.

Die Relativbewegung von Flächen in der Rotationskolbenmaschine erfolgt zum Teil auch voneinander weg, so dass die Aussparung auch die Funktion haben kann, eine umgekehrte Quetschströmung zu verhindern, indem durch ausreichende Nachströmquerschnitte ein wesentlicher Unterdruck an sich voneinander weg bewegenden Flächen verhindert wird. Die durch Unterdruck entstehenden Verluste sind jedoch wesentlich geringer, da dieser maximal nur die Grösse von 1 bar erreichen kann.

Die Grösse der zur Vermeidung von Quetschströmungsverlusten erforderlichen Aussparungen ergibt sich aufgrund der Lehre der Erfindung, und sie ergibt sich in Anpassung an die jeweiligen konstruktiven Gegebenheiten.

Im folgenden wird die Erfindung anhand der Zeichnungen erläutert, die das Phänomen der Quetschströmungen veranschaulichen und vorteilhafte Ausführungsformen der Erfindung zeigen. Es zeigt :
Figuren 1 und 2 schematische Darstellungen entsprechend Ausschnitten aus einer Rotationskolbenmaschine zur Veranschaulichung des Phänomens der Quetschströmungen, mit zwei Bewegungspositionen von gegeneinander bewegten Körpern,
Figuren 3 und 4 Darstellungen entsprechend Fig. 1 und 2, mit erfindungsgemässer Gestaltung an einem Körper, zur Vermeidung von Quetschströmungen,
Figur 5 eine Anordnung nach Fig. 3 ohne « Gaskugeln •,
Figur 6 ein weiteres erfindungsgemässes Ausführungsbeispiel in schematischer Darstellung,
Figuren 7 bis 10 schematische Querschnittsdarstellungen einer Rotationskolbenmaschine in verschiedenen Drehpositionen,
Figur 11 einen Querschnitt durch eine Ausführungsform einer Rotationskolbenmaschine, bei der der Hauptstrom durch die Hohlwelle des Kolbenläufers geführt ist,
Figur 12 einen Querschnitt durch einen Rotationskolben entlang der Linie XII-XII der Fig. 11,
Figur 13 einen durch die Achsen beider Läufer und einen Kolben geführten Axialschnitt einer Rotationskolbenmaschine nach Fig. 11,
Figur 14 einen Querschnitt durch den Absperrläufer mit angrenzendem Gehäuse, entlang der Linie XIV-XIV der Fig. 13,
Figur 15 einen Radialschnitt durch eine weitere Ausführungsform eines Kolbenläufers, z. B. für eine Maschine entsprechend Fig. 13 mit mittlerem Nabenteil,
Figur 16 einen axialen Teilschnitt entlang der Linie XVI-XVI der Fig. 15,
Figur 17 eine Axialschnittdarstellung entsprechend Fig. 13 mit einer weiteren Ausführungsform des Kolbenläufers,
Figuren 18a-e schematische Querschnittsdarstellungen von verschiedenen Drehpositionen einer weiteren Ausführungsform einer Rotationskolbenmaschine, bei der der Hauptstrom durch die Hohlwelle des Kolbenläufers geführt ist,
Figur 19 eine schematische Querschnittsdarstellung einer an sich bekannten Rotationskolbenmaschine zur Veranschaulichung der Grösse des schädlichen Raumes,
Figur 20 eine Axialschnittdarstellung einer Rotationskolbenmaschine nach Fig. 18, mit unvollständiger Darstellung des Absperrläufers und
Figur 21 eine Axialschnittdarstellung einer Rotationskolbenmaschine nach Fig. 18, deren Absperrläufer seitliche Abschlusswände hat.

In den schematischen Darstellungen der Figuren 1 bis 6 sind zwischen zwei Gehäuseplatten 2, 3 zwei Körper 4 und 5, bzw. 4 und 6, 6' eingeschlossen, die relativ so gegeneinander beweglich sind, dass beispielsweise einer der Körper 5, 6 fest steht, während der andere in Richtung zu diesem Körper zwischen den Gehäuseplatten 2, 3 gleitet. Die Körper 4, 5 bzw. 6 entsprechen in diesen schematischen Darstellungen einem Kolbenläufer 4 und einem Gegenläufer 5, der ebenfalls ein Läufer sein kann oder auch ein Gehäuseumfangsteil.

Um die durch die relative Gegeneinanderbewegung der Körper 4, 5 bzw. 4, 6 verursachte Gasbewegung zu veranschaulichen, sind die Gasmoleküle vergrössert als Kugeln 7 dargestellt.

Die Fig. 1 und 2 entsprechen dem Stand der Technik, und sie zeigen durch die dargestellten zwei Bewegungspositionen, dass die Gasmoleküle 7 sich bei ihrer Herausbewegung aus dem Raum 8 zwischen den beiden Körpern 4 und 5 erheblich beschleunigen müssen, da sie herausgequetscht werden. Bei diesem Ausführungsbeispiel entsprechend dem Stand der Technik können die Stirnflächen 9, 10 der beiden Körper 4, 5 sich bis zum gegenseitigen Kontakt gegeneinander bewegen. Die schematische Darstellung der Figuren 1 und 2 zeigt, dass das Gasmolekül 7' bzw. eine entsprechende Gasmenge das Vierfache des Weges W des Körpers 4 in Richtung zu dem feststehenden Körper 5 zurücklegen musste und somit erheblich beschleunigt wurde. Eine entsprechende weitere Beschleunigung ergibt sich bei weiterer Bewegung des Körpers 4 gegen den Körper 5.

Die Figuren 3 und 4 zeigen eine erfindungsgemässe Ausführungsform in zwei entsprechenden Bewegungspositionen, deren Unterschied ebenfalls der Weglänge w entspricht. Im Unterschied zum Stand der Technik nach den Figuren 1 und 2 mussten sich jedoch die Gasmoleküle nur um den gleichen Weg w seitlich aus dem Raum 8' zwischen den beiden Körpern 4, 6 herausbewegen, so dass sie nicht beschleunigt wurden und somit keine Quetschströmung vorliegt. Erfindungsgemäss wurde in einem der Körper 6 eine Aussparung 11 (Fig. 5) bzw. 11' (Fig. 6) vorgesehen, über die die Gasmoleküle 7 ohne Beschleunigung seitlich über die Oeffnung 12 in der seitlichen Gehäuseplatte 2 ohne Quetschung ausgeschoben werden. Die Aussparung 11 erstreckt sich in Bewegungsrichtung der Körper 4, 6 gegeneinander über die Grenzlinie 14 hinaus, die die maximal mechanisch mögliche Bewegung der Körper gegeneinander andeutet. Diese Grenzlinie 14 entspricht bei Rotationskolbenmaschinen der Eingriffslinie, so dass der Raum zwischen der Stirnfläche 9 des Körpers 4 und dieser Eingriffslinie dem Eingriffsraum 15 einer Rotationskolbenmaschine entspricht.

Die Figuren 5 und 6 zeigen im Querschnitt verschiedene Formen von Aussparungen 11, 11'. Im Beispiel nach Fig. 5 hat die Aussparung eine Umlenkfläche 16. In Richtung senkrecht zur Zeichenebene kann die Aussparung nahe an der die Eingriffslinie 14 bzw. Eingriffsfläche erzeugenden und abdichtenden Kante eines Rotationskolbenläufers geformt sein, wie im folgenden anhand von konstruktiven Ausführungsbeispielen näher erläutert wird. Den schematischen Darstellungen der Figuren 3 und 4 ist zu entnehmen, dass die Aussparung 11, 11' eine bestimmte Grösse haben muss, um eine Beschleunigung oder wesentliche örtliche Beschleunigung bei der Verdrängung des Gases zu verhindern. Die Aussparung 11, 11' wird worzugsweise in Kombination mit einer Abströmöffnung 12 vorgesehen, die ausreichend gross ist, um eine Strömungsbeschleunigung durch Querschnittsverengungen zu verhindern. Es versteht sich, dass die Abströmöffnung sich auch in Bewegungsrichtung der Körper 4, 6, 6' gegeneinander befinden kann, wobei sie dann entsprechend dem Arbeitszyklus der Rotationskolbenmaschine schliessbar sein muss (vergl. Fig. 7-10).

In der folgenden Beschreibung von Ausführungsbeispielen entsprechend den Darstellungen in den Figuren 7-21 wurden für Teile die denjenigen der schematischen Ausführungsbeispiele nach den Figuren 3 bis 6 entsprechen, die gleichen Bezugsziffern verwendet, so dass die anhand der Figuren 3-6 erläuterte erfindungsgemässe Lehre besonders deutlich wird.

Die Rotationskolbenmaschine des Ausführungsbeispieles der Figuren 7 bis 10 wird durch einen Gasstrom angetrieben und hat entsprechend einen Eintrittskanal 18 und einen Austrittskanal 19. Ein Teil des abströmenden Gases wird über die Hohlwelle 6a' des Kolbenläufers mit den Kolben 6a" über die Oeffnungen 11c, 11c' abgeführt.

Die Figur 7 zeigt einen Drehkolbenläufer und den Absperrläufer 4a zu Beginn des Durchschleusvorganges beim Durchschleusen des Kolbens 6a" durch den Eingriffsraum des Absperrläufers 4a, der durch die Eingriffslinien 14a und 14b begrenzt ist. Ein Vergleich zwischen den Drehpositionen der Figuren 7 und 8 zeigt, dass die Umfangsfläche 9b des Absperrläufers 4a sich in Richtung gegen die Fläche 10a des Kolbens 6a" und die zylindrische Umfangsfläche 10b eines zylindrischen Gegenkörpers 6a bewegt. Um eine Quetschung des Gases in dem Raum 15b zwischen den sich gegeneinander bewegenden Flächen zu verhindern, ist in der Richtung, in der sich der Raum 15b zunehmend verkleinert in dem Gegenkörper 6a eine Oeffnung 11c vorgesehen, an die sich eine in der Hohlwelle 6a' vorgesehene Oeffnung 11c' anschliesst. Anschliessend kann das Gas nach Umlenkung in Richtung der Hohlwelle abströmen, wie in Fig. 13 am Beispiel eines Verdichters gezeigt ist. Die Oeffnungen 11c, 11c' in Bewegungsrichtung der Fläche 9b entsprechen somit einer Aussparung 11, 11' des Ausführungsbeispiels der Figuren 5 und 6 und der Abströmkanal 12c in der Hohlwelle der seitlichen Oeffnung 12 in der seitlichen Gehäusewand 2.

Die Figur 9 zeigt die Rotationskolbenmaschine der Figuren 7 und 8 in einer weiteren Drehposition beim Durchschleussvorgang des Kolbens 6a" durch den Eingriffsraum 15a des Absperrläufers 4a, in der ebenfalls eine erhebliche Quetschströmung vorhanden sein könnte, falls nicht eine erfindungsgemässe Aussparung 11 vorgesehen wäre, die sich über die Eingriffslinie 14a hinaus erstreckt. Diese Aussparung 11a ist angrenzend an die Eingriffskante 21 des Absperrläufers 4a angeordnet und ihr Abstand von dieser Eingriffskante sollte unter Berücksichtigung der mechanischen Beanspruchungen möglichst gering gewählt sein. Die Eingriffskante 22 des Kolbens 6a" am Ende seiner Umfangsfläche 9a bewegt sich aufgrund der Drehung der Läufer in Richtung der Pfeile 23, 24 entlang der den Eingriffsraum 15a begrenzenden Eingriffslinie 14a. Dabei steht die Aussparung 11a während des Eingriffsvorganges in beiden axialen Richtungen der Maschine mit einer schlitzförmigen Oeffnung 12a in der Gehäuseseitenwand 2a in Verbindung, die eine Abströmung in den Abströmkanal 19 hinein ermöglicht. Die Ausgestaltung dieser seitlichen Abströmung kann entsprechend der Darstellung in Fig. 14 erfolgen.

Bei der Weiterdrehung aus der Position nach Fig. 9 bewegt sich die Kolbenumfangsfläche 9a von der Eingriffslinie 14b bzw. Eingriffsfläche weg, und um dabei die Entstehung eines Unterdruckes zu verhindern ist eine Aussparung 11 b in dem Absperrläufer 4a vorgesehen, die genauso gestaltet sein kann wie die zuvor erwähnte Aussparung 11a bei spiegelsymmetrischer Anordnung. Diese Aussparung 11b grenzt an die Eingriffskante · 20 an. Die Aussparung 11 b ist ebenfalls ir, axialer Richtung mit einer Oeffnung 12b verbunden, die zu dem Eintrittskanal 18 hinführt.

Aus der Darstellung in Fig. 9 ist ersichtlich, dass die Aussparung 11 b in Kombination mit der Verbindungsöffnung 12b zu dem Eintrittskanal 18 in vorteilhafter Weise auch das Anlaufen der Maschine aus der dargestellten Position heraus, d. h. ohne Anlasshilfe, durch den Gasdruck ermöglicht, der in der Aussparung 11b auf den Absperrläufer wirkt und somit zu einem Drehmoment führt. Beide Läufer stehen, wie dem Beispiel nach Fig. 13 zu entnehmen ist, miteinander in Antriebsverbindung.

Die Figur 10 zeigt eine weitere Massnahme zur Vermeidung einer umgekehrten Quetschströmung bzw. Saugströmung bei der Bewegung der Fläche 9c des Absperrläufers 4a von der Eingriffslinie 14c am Kolben 6a" weg. Hierfür ist ebenfalls eine Aussparung 11e vorgesehen, die ein Nachströmen von Gas in den Raum 15c in Richtung des Pfeiles 25 ermöglicht.

Die Fig. 11 zeigt ein Ausführungsbeispiel einer Rotationskolbenmaschine bei der der Hauptstrom der Maschine durch die Hohlwelle 6b' des Kolbenläufers verläuft. Es versteht sich, dass diese Maschine und ebenso wie die zuvor beschriebenen Rotationskolbenmaschinen durch den Druck eines zuströmenden Mediums angetrieben sein kann oder durch mechanischen Antrieb der Läufer ein Medium fördern und/oder komprimieren kann. Ausserdem ist auch eine Umkehrung der Strömungsrichtung möglich. Die Oeffnungen 11g, 11g' in dem feststehenden Ringkörper 6b und der Hohlwelle 6b' entsprechen den Oeffnungen 11c, 11c' des anhand der Figuren 7 und 8 beschriebenen Ausführungsbeispieles, jedoch sind sie in Umfangsrichtung breiter ausgeführt. Des weiteren unterscheidet sich diese Maschine durch den Wegfall des dem Zustromkanal 18 gegenüberliegenden Kanales 19 (Fig. 7) und einen in Fig. 11 durch Strichlinien angedeuteten Ringkanal 26 (Fig. 13), der die seitlichen Oeffnungen 12d, 12e miteinander verbindet.

Die beiden Oeffnungen 11g und 11g' überdecken sich nur während eines bestimmten Drehwinkels des Kolbenläufers, so dass sie gemeinsam ein gesteuertes Ventil bilden. Die sich somit ergebende Absteuerung des Gasstromes hat den Vorteil, dass bei der Verwendung dieser Maschine als Verdichter der Kolbenläufer nicht dauernd gegen den vollen Gegendruck fördern muss.

Dadurch, dass der Absperrläufer mit höherer Drehzahl dreht als der Kolbenläufer, und zwar bei den dargestellten Ausführungsbeispielen im Verhältnis 2: 1 entsprechend dem Verhältnis zwischen der Anzahl der Kolben am Kolbenläufer und der Anzahl der Lücken am Absperrläufer, ergibt sich eine wesentlich geringere Baugrösse bei gleichem Durchsatzvolumen sowie geringeren schädlichen Räumen wie im folgenden noch näher erläutert wird. Die Anordnung des feststehenden Ringkörpers am Umfang der Hohlwelle des Kolbenläufers entsprechend den Darstellungen der Fig. 7 bis 11 hat u. a. den Vorteil, dass der durch die Oeffnung 11g vorhandene schädliche Raum besonders gering ist, denn dieser feststehende Ringkörper 6b kann besonders dünnwandig ausgeführt werden, da er keinen wesentlichen mechanischen Beanspruchungen ausgesetzt ist. Die Fig. 13 und 15 zeigen, auf welche Weise die Anordnung eines feststehenden Ringkörpers 6b um die Hohlwelle herum konstruktiv möglich ist.

Der wesentlichste Schritt, durch den die genannte Anordnung des feststehenden Ringkörpers 6b verwirklicht werden konnte, besteht in der Befestigung der Kolben an einem mittleren Nabenteil der Hohlwelle und der Weglassung der sonst üblichen stirnseitigen Deckscheiben des Kolbenläufers, so dass der feststehende Ringkörper 6b zweiteilig in den Raum zwischen dem Drehkolben 6a" und der Hohlwelle 6b' von zwei axialen Seiten aus eingreifen kann, wie die Axialschnittdarstellung der Fig. 15 zeigt.

In Fig. 13 wurde zur Vereinfachung der Darstellung der Absperrläufer 4a nicht mit dargestellt. Die Drehkolben 6a", von denen z. B. entsprechend Fig. 11, zwei diametral einander gegenüberliegt vorgesehen sind, sind jeweils durch zwei Schrauben 27 an dem Nabenteil 28 der Hohlwelle 6b' des Drehkolbenläufers befestigt. Wie die Schnittdarstellungen der Figuren 17, 18 zeigen, können jedoch die Schrauben 27 auch als quer zum anderen Kolben 6a" durchlaufende lange Schrauben 27a ausgeführt sein. In diesem Falle hat die Hohlwelle 6b' einen diametralen Quersteg 29, durch den sich die Schrauben 27a hindurcherstrecken. Die Befestigung mittels Schrauben 27, 27a ermöglicht hohe Zentrifugalbeanspruchungen der Kolben, obgleich diese nur in ihrem mittleren Bereich, d. h. im Bereich der Wellennabe 28 befestigt sind. Ausserdem ergeben sich durch die Verwendung der Schrauben Vorteile hinsichtlich einer einfacheren Herstellung des Kolbenläufers sowie beim Auswechseln der Kolben nach Verschleiss.

Die Fig. 17 zeigt ein Ausführungsbeispiel einer Drehkolbenmaschine, die ähnlich ausgeführt ist, wie diejenige der Fig. 13, jedoch mit dem wesentlichen Unterschied, dass die Kolben 6a"' in einem Stück mit einem verhältnismässig schmalen Nabenteil 28a der Hohlwelle 6b' verbunden sind. Die Welle 6b' hat einen äusseren Hülsenkörper 30, der sich vom Umfang des Nabenteiles 28a beidseitig in axialer Richtung weg erstreckt sowie einen Halsteil 31 am Austrittsende der Hohlwelle 6b' für die Lagerung gegenüber einem feststehenden Gehäuseteil 32. Die Nabe 28a sowie der Halsteil 31 werden von einem Zentralschaft 33 der Höhlwelle 6b' getragen, und Oeffnungen 34 in dem Nabenteil 28a sowie Verbindungsstege 35 zwischen dem Zentralschaft 33 und dem Halsteil 31 ermöglichen. die axiale Durchströmung der Hohlwelle in Richtung der Pfeile 36.

Es versteht sich, dass die Hohlwelle 6b' entsprechend dem Ausführungsbeispiel der Figur 13 aus Festigkeitsgründen massiver ausgeführt werden muss, da ihr Nabenteil 28 ringförmig gestaltet ist, d. h. keine Stützscheibe wie im Ausführungsbeispiel nach Fig. 17 aufweist. Für die Verbindung mit einem Wellenzapfen 37, der der Lagerung sowie Befestigung eines Zahnrades 38 dient, ist die Hohlwelle 6b' im Gegensatz zum Ausführungsbeispiel nach Fig. 19 mit einem Bodenteil 39 versehen. Der Wellenhals 40 am austrittseitigen Ende der Hohlwelle 6b' ist mittels eines Lagers 41 am feststehenden Gehäuseteil 32a gelagert, der ebenso wie im Ausführungsbeispiel nach Fig. 17 in den Ringkörper 6b übergeht.

Die übrige Ausgestaltung des Machinengehäuses, der Lagerung des Absperrläufers und der Antriebsverbindung zwischen Kolbenläufer und Absperrläufer ist bei beiden Ausführungsbeispielen der Figuren 13 und 17 identisch. Ein Gehäuseumfangsteil 42, der beide Läufer umschliesst, ist zwischen zwei Gehäuseseitenwänden 43, 44 mittels durchlaufender Schrauben 45 eingespannt. Die Seitenwände 43, 44 dienen der seitlichen Abdichtung der Läufer sowie der Lagerung der Wellenzapfen 37, 37', (31, 40) des Kolbenläufers sowie der Wellenzapfen 46, 47 des Absperrläufers. Ausserdem nehmen sie den Ringkanal 26 (Fig. 11) auf, der die Schlitzöffnungen 12d und 12e miteinander verbindet. Da der Kolbenläufer zwei diametral einander gegenüberliegende Kolben hat, während der Absperrläufer nur eine Eingriffsöffnung zum Durchschleussen der Kolben aufweist, beträgt das Uebersetzungsverhältnis aufgrund des Eingriffes der Zahnräder 38, 48 beider Läufer 1 : 2, d. h. der Absperrläufer muss sich doppelt so schnell drehen wie der Kolbenläufer. Die Lager auf beiden Seiten der Läufer sowie die Antriebsverbindung durch die Zahnräder 38, 48 sind nach aussen durch Gehäuseschalen 50, 51 eingeschlossen, die mittels der Gehäuseschrauben 45 zusammen mit den Gehäuseseitenwänden verspannt sind. Eine der Gehäuseschalen 50 trägt den Austritts-(Eintrits-)Stutzen 52, während der Zustrom (Abstrom) zu der Machine tangential über die Kanäle 18 (Fig. 11, 14) erfolgt.

Die Fig. 18a-18e zeigen ein Ausführungsbeispiele einer z. B. als Lader für einen Verbrennungsmotor geeigneten Rotationskolbenmaschine, bei der der Hauptstrom ebenfalls durch die Hohlwelle eines der Läufer geführt ist, der als Kolbenläufer ausgebildet ist, während der andere Läufer sich nur als Absperrläufer mitdreht. Im Unterschied zum Ausführungsbeispiel nach Fig. 13 ist die feststehende oder auch zu Steuerzwecken winkelverstellbare Steuerhülse 6d innerhalb der Hohlwelle 6d' des Kolbenläufers angeordnet. Rotationskolbenmaschinen mit zwei Läufern, von denen nur einer einen Kolbenläufer bildet, während der andere ein Absperrläufer ist, und bei denen ebenfalls der Durchsatz durch die Hohlwelle des Kolbenläufers erfolgt, sind als Dampfmaschinen durch die US-PS 516 385 und als Verbrennungskraftmaschine durch die US-PS-3 923 014 an sich bekannt. Das Drehzahlverhältnis beider Läufer beträgt bei diesen Maschinen jedoch 1 : 1, und der Absperrläufer bewirkt eine verhältnismässig grosse Abmessung der Maschine. Die Aussparung im Absperrläufer ist dabei genau so geformt, wie es aufgrund der Bewegung des Kolbens als Erzeugender erforderlich ist. Die erfindungsgemäss zu vermeidenden Quetschströme treten somit auch bei diesen Maschinen auf. Die Ausführung einer solchen Maschine z. B. als Lader mit einer im Durchmesser wesentlich grösseren Hohlwelle, deren Durchmesser ungefähr dem Durchmesser des Absperrläufers entspricht, würde zu einer Konstruktion führen, die beispielsweise entsprechend der Darstellung in Fig. 19 ausgeführt ist. Ein Vergleich einer solchen Maschine mit den erfindungsgemässen Ausführungsbeispielen, z. B. entsprechend den Fig. 11, 18a-e, zeigt deutlich die Vorteile dieser erfindungsgemässen Ausführungsbeispiele. In Fig. 18a unf Fig. 19 ist der Kolbenläufer jeweils in einer Drehposition dargestellt, in der die hintere Kante 55, 55' der Durchströmöffnung 11 h in der Hohlwelle 6d' der Schliesskante 56, 56' der Steuerhülse 6d gegenübersteht und im Falle eines Laders der Ausschiebvorgang durch die Oeffnung 11h' hindurch abgeschlossen ist. Bei einer Maschine entsprechend der Darstellung in Fig. 19 muss diese Durchströmöffnung 11h' in der Steuerhülse in einer in Drehrichtung wesentlich früheren Position des Kolbens 58' durch die Hohlwelle verschlossen sein, da bei Weiterdrehung in Richtung des Pfeiles 59 die Abdichtung an der Stelle 60' aufgehoben wird und der durch Punkte unter Ueberdruck stehende schädliche Raum 62' zwischen der Vorderfläche des Kolbens und der Aussparung des Absperrläufers 4b' in Verbindung mit der Saugseite 61' der Maschine gelangt. Der mit diesem sehr grossen schädlichen Raum 62' vergleichbare Raum 62 einer Maschine entsprechend dem Ausführungsbeispiel der Fig. 18 ist um ein Vielfaches kleiner. Ausserdem öffnet sich dieser Raum 62 bei Weiterdrehung der Läufer in.den Hohlraum des Absperrläufers 4b hinein, der aus der durch die Eingriffslinie 14e begrenzten Aussparung 15e und dem sich über die Eingriffslinie hinaus erstreckenden Ausweichraum 11 zusammensetzt. Die daraus resultierende Zwischenentspannung in diesen Raum 15e, 11 k hinein ergibt sich dadurch, dass sich die abdichtende Kante 64 aufgrund der im Vergleich zum Kolbenläufer schnelleren Umdrehungsgeschwindigkeit des Absperrläufers schneller in Richtung der von ihr « erzeugten Eingriffslinie 14h bewegt als die Kante 65 der Oeffnung 11 h in der Hohlwelle aus der in Fig. 18 a dargestellten Position von der abdichtenden Umfangsfläche 9h des Absperrläufers wegbewegt. Eine den Kolben 58 hinterschneidende Freifläche 66 ermöglicht diese Zwischenentspannung, nachdem die Kante 64 des Absperrläufers sich bis zu ihr hinbewegt hat. Entsprechend dem. Grössenverhältnis zwischen dem Raum 62 und dem Hohlraum 15e, 11k des Absperrläufers entspannt sich das in diesem Raum 62 eingeschlotisene schädliche Gasvolumen, und da diese Zwischenentspannung somit innerhalb der Maschine erfolgt, ist sie mit keiner wesentlichen Geräuschentwicklung verbunden. Der in dem Hohlraum 11e, 11k des Absperrläufers durch diese Zwischenentspannung entstandene geringe Ueberdruck entspannt sich rückwärts in den Druckraum 67 der Maschine, nachdem die rückseitige Kante 68 des Kolbens 58 die Kante 69 des Gehäuses verlassen hat, wie es sich bei der Bewegung aus der Position der Fig. 18b in die Position der Fig. 18c ergibt. Der Leistungsverlust aufgrund eines schädlichen Volumens wird somit durch zwei Massnahmen auf ein unwesentliches Mass verringert, d. h. dadurch, dass der schädliche Raum 62 verkleinert ist und das schädliche Gasvolumen unter dem durch die Zwischenentspannung verringerten Druck auf die Saugseite 61 der Maschine gelangt. Diese Zwischenentspannung in den durch den Ausweichraum 11 k vergrösserten Hohlraum des Absperrläufers hinein hat den weiteren Vorteil, dass allenfalls noch vorhandene Quetschströmungen beispielsweise bei der Bewegung der Umfangsfläche 70 des Kolbens 58 gegen die abdichtende Innenfläche 71 des Absperrläufers bei entsprechend verringertem Druck des Gases bzw. der Luft erfolgen.

Ein Vergleich der Form der Kolben des Kolbenläufers des Ausführungsbeispieles nach Fig. 18 mit derjenigen des zuvor beschriebenen Ausführungsbeispieles z. B. entsprechend Fig. 11 zeigt, dass die Kolben nach Fig. 18 in Umfangsrichtung oder nach hinten wesentlich schmaler sind. Hierdurch wird erreicht, dass die Eingriffsfläche in dem Absperrläufer für die Kolben in Umfangsrichtung wesentlich kleiner ausgeführt werden kann.

Die Axialschnitte der Fig. 20 und 21 einer Rotationskolbenmaschine entsprechend dem Ausführungsbeispiel der Fig. 18 veranschaulichen die wesentliche konstruktive Vereinfachung, die sich aufgrund der Anordnung der Steuerhülse 6d gegenüber den in den Fig. 13 und 17 dargestellten Ausführungsbeispielen ergibt. Die Steuerhülse 6d ist gegenüber der Hohlwelle 6d' durch ein Lager 72 drehbar gelagert, so dass eine Beeinflussung der Steuerzeiten bzw. der Leistung der Maschine möglich ist. Die Wellen 74, 75 des Absperrläufers und des Kolbenläufers stehen über zwei Zahnräder 76, 77 in Antriebsverbindung. Da der Absperrläufer keinen wesentlichen Drehmomenten ausgesetzt ist, ergibt sich in vorteilhafter Weise eine sehr geringe Belastung dieser Antriebsverbindung 76, 77. Die Ausführung des Maschinengehäuses ist vergleichbar mit den Ausführungsbeispielen der Fig. 13 und 17. Das Ausführungsbeispiel der Fig. 21 unterscheidet sich von dem Ausführungsbeispiel nach Fig. 20 dadurch, dass der Kolben 58 zwischen seitliche Abschlusswände 79, 80 des Absperrläufers 41 eingreift. Diese Schnittdarstellung zeigt auch in Eingriffsposition zwischen Kolbenläufer und Absperrläufer einen vorhandenen radialen Ausweichraum 81 zwischen der radial äusseren Fläche 82 des Kolbens 58 und der Begrenzungsfläche 83 der Aussparung des Absperrläufers 42. Der teilweise sichtbare Hohlraum 84 des Absperrläufers dient dem Ausgleich von Unwuchten. Die Lagerung des Absperrläufers erfolgt über den Wellenzapfen 74' und den Achszapfen 85.

Die vorangehende Beschreibung hat gezeigt, wie das anhand der Fig. 3 und 4 eingangs erläuterte allgemeine Lösungsprinzip erfindungsgemäss zu verschiedenen konstruktiven Verbesserungen an einer Rotationskolbenmaschine führen kann. Die Ausführungsbeispiele zeigen, dass durch geeignete Gestaltung und Bemessungen im Bereich des gegenseitigen Eingriffes zwischen beiden Läufern überall ausreichende Strömungsquerschnitte geschaffen wurden, durch die Quetschungen des geförderten oder antreibenden Mediums verhindert werden. Diese Verbesserungen führen in Kombination zu einer Maschine mit überraschend geringen Strömungsverlusten, so dass sie auch in Drehzahlbereichen angewandt werden kann, für die bisher nur Turbomaschinen als geeignet erschienen. Der Liefergrad und Wirkungsgrad der erfindungsgemässen Maschine ist nur unwesentlich von der Drehzahl ihrer Läufer abhängig. Weiterhin führt die Vermeidung von Quetschströmungen in der beschriebenen Weise auch zur Vermeidung von Totpunkten, so dass die durch einen Gasstrom angetriebene Maschine keine Anlasshilfen benötigt. Schliesslich wurde bei der Vermeidung von Quetscchströmungen auch gezeigt, wie ein schädlicher Raum wesentlich verringert werden kann.

## Patentansprüche

1. Rotationskolbenmaschine mit einem eine Hohlwelle (6b', 6b') aufweisenden Kolbenläufer, in der mindestens ein radial gerichteter Ab- oder Zuströmkanal (11g', 11h) vorgesehen ist und die eine feststehende Steuerhülse (6b, 6d) mit einer radial gerichteten Oeffnung (11g, 11h') umschliesst oder von ihr umschlossen ist sowie einem mindestens eine Lücke für den Durchgang des oder der Kolben des Kolbenläufers aufweisenden Absperrläufer, dessen zylindrische Aussenfläche sich dichtend an einer an der Hohlwelle (6b', 6d') vorgesehenen zylindrischen Aussenfläche bzw. an der umschliessenden Steuerhülse (6b) vorbeidreht, wobei eine Kante (20, 64) des Absperrläufers sich entlang einer Seitenfläche des oder der Kolben des Kolbenläufers bewegt, dadurch gekennzeichnet, dass zur Vermeidung von Quetschströmungsverlusten angrenzend an eine erzeugende und/oder abdichtende Eingriffskante (20, 21, 22, 64) mindestens eine Aussparung (11) vorhanden ist, die sich über die Eingriffskurve (14) hinaus mindestens angenähert in Bewegungsrichtung der sich beim Durchschleusvorgang relativ zueinander bewegenden Flächen erstreckt und deren Rauminhalt so bemessen ist, dass die Strömung in ihm auch bei Richtungsänderung nicht wesentlich beschleunigt wird.

2. Rotationskolbenmaschine nach Anspruch 1, dadurch gekennzeichnet, dass der Kolbenläufer mindestens zwei Kolben aufweist und die Drehgeschwindigkeit des Absperrläufers in ganzzahligem Verhältnis von insbesondere 2 : 1 grösser ist als diejenige des Kolbenläufers.

3. Rotationskolbenmaschine nach Anspruch 1 oder 2, dadurch gekennzeichnet, dass eine in Drehrichtung vordere Fläche des Kolbens (58) des Kolbenläufers eine hinterschneidende Freifläche (66) bildet, so dass eine abdichtenden Eingrifskante (64) des Absperrläufers sich in Eingriff mit dem Kolben bewegt, bis die vordere Kante (65) der Oeffnung (11 h) in der Hohlwelle (6d') sich wesentlich über die Dichtstelle (60) zwischen beiden Läufern hinaus bewegt hat.

4. Rotationskolbenmaschine nach Anspruch 3, dadurch gekennzeichnet, dass die Freifläche (66) an ihrem radial inneren Ende in eine Oeffnungskante (55) der jeweils in Drehrichtung vor einem Kolben angeordneten Oeffnung (11 h) in der Hohlwelle (6d') übergeht.

5. Rotationskolbenmaschine nach einem der Ansprüche 2 bis 4, dadurch gekennzeichnet, dass die, bezogen auf die Drehrichtung eines Kompressors hintere Kante (68) des oder der Kolben (58) sich in Drehrichtung in oder vor einer die Achse des Kolbenläufers einschliessenden Axialebene befindet, die sich durch eine Ansatzstelle des Kolbens an der Hohlwelle hindurcherstreckt.

6. Rotationskolbenmaschine nach einem der Ansprüche 1 bis 5, dadurch gekennzeichnet, dass die Steuerhülse relativ zu der Hohlwelle des Kolbenläufers verdrehbar ist.

7. Rotationskolbenmaschine nach Anspruch 1, bei der die Steuerhülse (6b) die Hohlwelle (6b') des Kolbenläufers umschliesst, dadurch gekennzeichnet, dass die Hohlwelle einen Nabenteil (28, 28a) hat, an dessen Umfang mindestens ein Drehkolben (6a", 6a"') nach beiden axialen Richtungen auskragend angeordnet ist, so dass die Steuerhülse (6b) zweiteilig beidseitig des Nabenteils (28, 28a) zwischen dem Kolben und der Hohlwelle angeordnet ist.

8. Rotationskolbenmaschine nach Anspruch 7, dadurch gekennzeichnet, dass mindestens ein Drehkolben (6a") mittels in den Nabenteil (28) eingreifender Schrauben (27) an der Hohlwelle befestigt ist.

9. Rotationskolbenmaschine nach Anspruch 8, dadurch gekennzeichnet, dass zwei einander diametral gegenüberliegende Drehkolben (6a") durch mindestens eine sich quer durch die Hohlwelle (6b') erstreckende Schraube (27a) verbunden sind.

10. Rotationskolbenmaschine nach Anspruch 7, dadurch gekennzeichnet, dass der Nabenteil (28) der Hohlwelle (6b') ringförmig ist und die Hohlwelle einen geschlossenen Bodenteil (39) mjt einem Wellenzapfen (37) aufweist.

11. Rotationskolbenmaschine nach Anspruch 1, dadurch gekennzeichnet, dass der oder die Kolben des Kolbenläufers eine kreiszylindrische Umfangsfläche (9a, 70) aufweisen, die sich an der kreiszylindrischen Umfangsfläche (71) des Absperrläufers abwälzt, wobei je eine Quetschströmungsverluste vermeidende Aussparung (11), bezogen auf die Achse des Absperrläufers, beidseitig zu dieser Umfangsfläche (9a, 70) des Absperrläufers vorhanden ist, von denen eine einen Unterdruckausgleichsraum bildet.

12. Rotationskolbenmaschine nach Anspruch 1, dadurch gekennzeichnet, dass an der nach- und/oder vorlaufenden Seite eines Kolbens . (6a") des Ko!benIäufeœ eine sich in Umfangsrichtung über eine Eingriffslinie mit dem Absperrläufer (4a) hinaus erstreckende Aussparung (11e) vorgesehen ist.

## Claims

1. Rotary piston engine comprising a piston rotor which has a hollow shaft (6b', 6d') with at least one radially directed outflow or inflow channel (11g', 11h') surrounding or being enclosed by a nonmoving control sleeve (6b, 6d) with a radially directed opening (11g, 11h') and a sealing rotor which has at least one gap for the passage of the piston or pistons of the piston rotor and a cylindrical outer surface seal which sealing itself rotates past a cylindrical outer surface of the hollow shaft (6b', 6d') or past the surrounding control sleeve (6b), whereby an edge (20, 64) of the sealing rotor moves along a side surface of the piston or the pistons of the piston rotor, characterized in that, in order to avoid losses due to compressed flows, adjacent to a generating and/or sealing contact edge (20, 21, 22, 64) at least one recess (11) is present, which extends beyond the engaging curve (14) in at least approximately the direction of the motion of the surfaces moving in relation to each other during the passage phase and its spatial dimensions are such that the flow in it is not substantially accelerated even when the direction is changed.

2. Rotary piston engine as per claim 1, characterized in that the piston rotor has at least two pistons and the rotating speed of the sealing rotor is greater than that of the piston rotor by a whole number ratio of, specifically, 2 : 1.

3. Rotary piston engine as per claim 1 or 2, characterized in that a front surface of the piston (58) of the piston rotor forms an undercutting surface (66) so that a sealing contact edge (64) of the sealing rotor moves in engagement with the piston, until the front edge (65) of the opening (11 h) in the hollow shaft (6d') moves out a significant distance over the location of the seal (60) between the two rotors.

4. Rotary piston engine as per claim 3, characterized in that the surface (66) ends at its radially inner end at an opening edge (55) of the opening (11 h) of the hollow shaft (6d') placed in front of each piston in the direction of rotation.

5. Rotary piston engine as per one of the claims 2 to 4, characterized in that the rear edge (fi8) of the piston (58) in relation to the direction of rotation is in the direction of rotation in or ahead of an axial plane enclosing the axle of the piston rotor and extending through a starting point of the piston on the hollow shaft.

6. Rotary piston engine as per one of the claims 1 to 5, characterized in that the control sleeve can be twisted in relation to the hollow shaft of the piston rotor.

7. Rotary piston engine as per claim 1, whereby the control sleeve (6b) surrounds the hollow shaft (6b') of the piston rotor, characterized in that the hollow shaft has a hub part (28, 28a) on the periphery of which there is placed at least one rotating piston (6a", 6b"') jutting out in both axial directions so that the control sleeve (6b) is arranged in two parts on the two sides of the hub part (28, 28a) between the piston and the hollow shaft.

8. Rotary piston engine as per claim 7, characterized in that at least one rotating piston (6a") is fastened to the hollow shaft by means of screws (27) that are locked into the hub part (28).

9. Rotary piston engine as per claim 8, characterized in that two rotating pistons (6a") placed diametrically opposite each other are connected by at least one screw (27a) extending diagonally through the hollow shaft (6b').

10. Rotary piston engine as per claim 7, characterized in that the hub part (28) of the hollow shaft (6b') is ring shaped and the hollow shaft has a closed bottom part (39) with a shaft journal (37).

11. Rotary piston engine as per claim 1, characterized in that the piston or pistons of the piston rotor have a circular cylindrical peripheral surface which rolls on the circular, cylindrical surface (71) of the sealing rotor, whereby, for avoiding losses due to compressed flows, in relation to the axle of the sealing rotor there is one recess on each side of said circular, cylindrical surface, by one of which a low pressure compensation space is formed.

12. Rotary piston engine as per claim 1, characterized in that a recess (11e) extending in the peripheral direction beyond an engaging curve with the sealing rotor (4a) is provided on the leading and/or trailing side of a piston (6a") of the piston rotor.

## Revendications

1. Machine à pistons rotatifs comportant un rotor à pistons présentant un arbre creux (6b', 6d') dans laquelle il est prévu au moins un conduit de sortie ou un conduit d'arrivée (11g', 11 h) dirigé radialement et qui enferme un fourreau de commande (6b, 6d) fixe comportant un orifice (11g, 11 h') radial ou qui est entouré par celui-ci, ainsi qu'au moins un rotor d'arrêt présentant une ouverture pour le passage du ou des pistons du rotor à pistons dont la surface extérieure cylindrique se déplace de manière étanche devant une surface extérieure cylindrique prévue sur l'arbre creux (6b', 6d') ou devant le fourreau de commande (6b) qui l'entoure, cependant qu'un bord (20, 64) du rotor d'arrêt se déplace le long d'une surface latérale du ou des pistons du rotor à pistons, caractérisée en ce que pour éviter des pertes de pression par écoulement, il est prévu de manière contiguë à un bord d'attaque (20, 21, 22, 64) générateur et/ou assurant l'étanchéité, au moins un évidement (11) qui s'étend au-delà de la courbe d'action (14) au moins approximativement dans le sens du déplacement des surfaces se déplaçant réciproquement l'une vers l'autre pendant le processus de passage et dont le volume est calculé de sorte que l'écoulement qui se produit dans celui-ci ne soit pas sensiblement accéléré y compris lorsque l'on change de sens.

2. Machine à pistons rotatifs selon la revendication 1, caractérisée en ce que le rotor à pistons présente au moins deux pistons et en ce que la vitesse de rotation du rotor d'arrêt est supérieure à celle du rotor à pistons, dans un rapport entier de tours de 2 à 1 en particulier.

3. Machine à pistons rotatifs selon la revendication 1 ou 2, caractérisée en ce qu'une surface avant, dans le sens de rotation du piston (58) du rotor à pistons, forme une surface libre (66) en contre-dépouille, de sorte qu'un bord d'attaque (64) assurant l'étanchéité du rotor d'arrêt se déplace avec le piston jusqu'à ce que le bord avant (65) de l'orifice (11 h) pratiqué dans l'arbre creux (6d') parvienne au-delà du point d'étanchéité (60) entre les-deux rotors.

4. Machine à pistons rotatifs selon la revendication 3, caractérisée en ce que la surface libre (66) se prolonge à son extrémité intérieure radiale par un bord (55) de l'orifice (11 h) pratiqué dans l'arbre creux (6d') disposé dans le sens de rotation d'un piston.

5. Machine à pistons rotatifs selon l'une des revendications 2 à 4, caractérisée en ce que le bord arrière (68), par rapport au sens de rotation d'un compresseur, du ou des pistons (58) se trouve, dans le sens de rotation, dans ou devant un plan axial englobant l'axe du rotor à pistons, plan qui passe par un point d'appui du piston sur l'arbre creux.

6. Machine à pistons rotatifs selon l'une des revendications 1 à 5, caractérisée en ce que le fourreau de commande peut tourner par rapport à l'arbre creux du rotor à pistons.

7. Machine à pistons rotatifs selon la revendication 1, dans laquelle le fourreau de commande (6b) enferme l'arbre creux (6b') du rotor à pistons, caractérisée en ce que l'arbre creux présente un moyeu (28, 28a) sur la périphérie duquel au moins un piston rotatif (6a", 6a"') est disposé en saillie dans les deux sens axiaux, de sorte que les deux parties du fourreau de commande (6b) sont disposées des deux côtés du moyeu (28, 28a) entre le piston et l'arbre creux.

8. Machine à pistons rotatifs selon la revendication 7, caractérisée en ce qu'au moins un piston rotatif (6a") est fixé sur l'arbre creux au moyen de vis (27) traversant le moyeu (28).

9. Machine à pistons rotatifs selon la revendication 8, caractérisée en ce que deux pistons rotatifs (6a") diamétralement opposés sont assemblés par au moins une vis (27a) passant transversalement à travers l'arbre creux (6b').

10. Machine à pistons rotatifs selon la revendication 7, caractérisée en ce que le moyeu (28) de l'arbre creux (6b') est de forme annulaire et en ce que l'arbre creux présente un fond fermé (39) comportant un tourillon d'arbre (37).

11. Machine à pistons rotatifs selon la revendication 1, caractérisée en ce que le ou les pistons du rotor à pistons présentent une surface périphérique (9a, 70) cylindrique circulaire, qui tourne sur la surface périphérique (71) cylindrique circulaire du rotor d'arrêt, un évidement (11) évitant des pertes de pression par écoulement étant pratiqué des deux côtés, par rapport à l'axe du rotor d'arrêt, de cette surface périphérique (9a, 70) du rotor d'arrêt, dont l'une forme un volume de compensation de dépression.

12. Machine à pistons rotatifs selon la revendication 1, caractérisée en ce qu'il est prévu un évidement (11e) sur le côté arrière et/ou avant d'un piston (6a") du rotor à pistons, s'étendant en direction périphérique au-delà de la ligne d'engagement dans le rotor d'arrêt (4a).
